# EUROPÄISCHE PATENTSCHRIFT

(11) **EP 2 978 545 B1**
(45) Veröffentlichungstag und Bekanntmachung des Hinweises auf die Patenterteilung: **29.03.2017**
(21) Anmeldenummer: 14707680.6
(22) Anmeldetag: 19.02.2014
(51) Int. Cl.: B21B 45/02, C21D 8/02

(54) **KÜHLSTRECKE MIT UNTEREM SPRITZBALKEN**
COOLING SECTION WITH LOWER SPRAY BAR
SECTION DE REFROIDISSEMENT AVEC RAMPE DE PULVÉRISATION INFÉRIEURE

(30) Priorität: 25.03.2013 EP 13160792
(43) Veröffentlichungstag der Anmeldung: 03.02.2016
(73) Patentinhaber: Primetals Technologies Austria GmbH, 4031 Linz (AT)
(72) Erfinder: SEILINGER, Alois, A-4040 Linz (AT); CHEN, Jian, A-4502 St. Marien (AT); EHGARTNER, Sieglinde, A-4020 Linz (AT); KARL, Reinhard, 3400 Klosterneuburg (AT); OPITZ, Erich, A-7123 Mönchhof (AT); PÖSCHL, Florian, A-4040 Linz (AT); TRICKL, Thomas, A-5321 Koppl (AT)
(74) Vertreter: Metals@Linz
(86) Internationale Anmeldenummer: PCT/EP2014/053186
(87) Internationale Veröffentlichungsnummer: WO 2014/154399

(56) Entgegenhaltungen:
- EP-A1- 1 527 829
- WO-A1-99/30849
- DE-A1- 10 215 229
- JP-A- H0 459 115

## Beschreibung

Die vorliegende Erfindung betrifft eine Kühlstrecke für ein flaches Walzgut,
- wobei die Kühlstrecke eine Rahmenkonstruktion aufweist, in der in einer Transportrichtung für das flache Walzgut gesehen hintereinander eine Mehrzahl von Transportrollen angeordnet ist,
- wobei in Transportrichtung gesehen unmittelbar benachbarte Transportrollen einen jeweiligen Abstand voneinander aufweisen,
- wobei die Transportrollen in der Rahmenkonstruktion um eine jeweilige Rollenachse drehbar gelagert sind,
- wobei die Rollenachsen orthogonal zur Transportrichtung und horizontal verlaufen, so dass die Transportrollen eine Passline für das flache Walzgut bilden,
- wobei unterhalb der Passline mindestens ein unterer Spritzbalken angeordnet ist.

Eine derartige Kühlstrecke ist allgemein bekannt.

Im Stand der Technik erfolgt oftmals eine so genannte Laminarkühlung. Bei einer Laminarkühlung weist die Kühlstrecke mindestens einen Spritzbalken auf, der unterhalb der Transportrollen angeordnet ist. In den Spritzbalken sind üblicherweise in einer sich parallel den Rollenachsen erstreckenden Reihe Röhrchen eingeschweißt, die nach oben in Richtung auf das Walzgut zu ragen. Die Röhrchen sind sowohl in Transportrichtung gesehen von den Transportrollen als auch in Richtung der Rollenachsen gesehen voneinander beabstandet. Die Abführung des von unten auf das Walzgut aufgebrachten Kühlmittels ist daher problemlos möglich.

Neuerdings ist auch eine so genannte Intensivkühlung bekannt. Die Intensivkühlung ist eine neuartige Kühlungsmethode zum Kühlen eines Walzguts beim Warmwalzen oder unmittelbar danach. Sie dient nach. Sie dient dazu, die Mikrostruktur und damit die mechanischen Eigenschaften des Endprodukts gezielt einzustellen. Insbesondere sogenannte AHSS (= advanced high strength steels) erfordern immer mehr Kühlungsintensität und Kühlungsflexibilität. Diese Anforderungen werden durch eine Intensivkühlung erfüllt. Für eine Intensivkühlung muss der untere Spritzbalken anders ausgebildet werden als für eine Laminarkühlung. Insbesondere muss der untere Spritzbalken größer dimensioniert werden. Weiterhin muss der untere Spritzbalken die bei einer Intensivkühlung auftretenden höheren Drücke verkraften.

Im Stand der Technik ist ein unterer Spritzbalken für eine Intensivkühlung bekannt. Der bekannte Spritzbalken füllt den gesamten Raum zwischen unmittelbar benachbarten Transportrollen aus. Dies behindert den Abfluss des von unten auf das flache Walzgut aufgespritzten Kühlmittels. Es ist daher eine erhebliche Übermenge an Kühlmittel erforderlich, um eine bestimmte Kühlwirkung zu erzielen.

Aus der DE 102 15 229 A1 ist eine Kühlstrecke für ein flaches Walzgut bekannt, bei welcher die Kühlstrecke eine Rahmenkonstruktion aufweist, in der in einer Transportrichtung für das flache Walzgut gesehen hintereinander eine Mehrzahl von Transportrollen angeordnet ist. In Transportrichtung gesehen unmittelbar benachbarte Transportrollen weisen einen jeweiligen Abstand voneinander auf. Die Transportrollen sind in der Rahmenkonstruktion um eine jeweilige Rollenachse drehbar gelagert, wobei die Rollenachsen orthogonal zur Transportrichtung und horizontal verlaufen, so dass die Transportrollen eine Passline für das flache Walzgut bilden. Unterhalb der Passline ist mindestens ein unterer Spritzbalken angeordnet, der einen unterhalb der Transportrollen angeordneten Basisblock aufweist, in den ein flüssiges Kühlmittel eingespeist wird. Der untere Spritzbalken weist einen Basiskörper auf, der sich zu seiner Oberseite hin verjüngt. An seiner Oberseite weist der Basiskörper Bohrungen auf, in welche Spritzröhrchen eingesetzt sind, die nach oben durch eine Düse abgeschlossen sind. Die Spritzröhrchen weisen in sich einen konstanten Querschnitt auf.

Die Aufgabe der vorliegenden Erfindung besteht darin, eine Kühlstrecke der eingangs genannten Art derart auszugestalten, dass das von unten auf das flache Walzgut aufgespritzte Kühlmittel auf einfache Weise abführbar ist.

Die Aufgabe wird durch eine Kühlstrecke mit den Merkmalen des Anspruchs 1 gelöst. Vorteilhafte Ausgestaltungen der Kühlstrecke sind Gegenstand der abhängigen Ansprüche 2 bis 13.

Erfindungsgemäß wird eine Kühlstrecke der eingangs genannten Art dadurch weiter ausgebildet,
- dass der mindestens eine untere Spritzbalken einen unterhalb der Transportrollen angeordneten Basisblock aufweist, in den ein flüssiges Kühlmittel eingespeist wird,
- dass von dem Basisblock eine Anzahl von Führungsabschnitten nach oben in Zwischenräume zwischen den Transportrollen hineinragt,
- dass die Führungsabschnitte ein oberes Abschlusselement aufweisen, an dem Spritzdüsen angeordnet sind, mittels derer das in den Basisblock eingespeiste Kühlmittel von unten auf das flache Walzgut aufgespritzt wird,
- dass die Führungsabschnitte in Transportrichtung des flachen Walzguts gesehen eine jeweilige Länge aufweisen und
- dass die Längen sich zumindest in der Nähe der jeweiligen oberen Abschlusselemente in Richtung auf das jeweilige obere Abschlusselement zu verringern.

Durch die erfindungsgemäße Verjüngung der ersten Außenabmessungen kann erreicht werden, dass die Längen der Führungsabschnitte im Bereich der Transportrollen maximal 80 % des Abstands der unmittelbar benachbarten Transportrollen voneinander betragen.

In einer bevorzugten Ausgestaltung der erfindungsgemäßen Kühlstrecke ist vorgesehen, dass die Führungsabschnitte jeweils ein an den Basisblock angrenzendes Unterteil und ein das jeweilige obere Abschlusselement enthaltendes Oberteil aufweisen, dass die Längen der Führungsabschnitte im Bereich des jeweiligen Unterteils konstant sind, dass die Längen der Führungsabschnitte sich im Bereich des jeweiligen Oberteils auf das jeweilige obere Abschlusselement zu verringern und dass das jeweilige Unterteil und das jeweilige Oberteil miteinander verschraubt sind. Durch diese Ausgestaltung kann insbesondere die Montage- und Wartungsfreundlichkeit erhöht werden.

In einer besonders bevorzugten Ausgestaltung der erfindungsgemäßen Kühlstrecke ist zusätzlich zu einer Verjüngung der Längen vorgesehen, dass die Führungsabschnitte in Richtung der Rollenachsen gesehen eine jeweilige Breite aufweisen,

Diese Ausgestaltung - nämlich die Verringerung der Breiten - ist vom Ansatz her auch dann realisierbar, wenn die Führungsabschnitte nicht in Unterteile und Oberteile aufgeteilt sind. In diesem Fall verringern sich die Breiten zumindest in der Nähe des jeweiligen oberen Abschlusselements in Richtung auf das jeweilige obere Abschlusselement zu.

Vorzugsweise sind die Spritzdüsen in das jeweilige obere Abschlusselement eingeschraubt.

Die an den oberen Abschlusselementen angeordneten Spritzdüsen umfassen in der Regel mehrere Reihen von Spritzdüsen, insbesondere mindestens zwei äußere Reihen von Spritzdüsen, die in Transportrichtung des flachen Walzguts gesehen hintereinander angeordnet sind. Die Spritzdüsen der äußeren Reihen weisen eine jeweilige Hauptspritzrichtung auf, die eine von unten nach oben gerichtete Vertikalkomponente aufweisen. In einer bevorzugten Ausgestaltung der vorliegenden Erfindung weisen die Hauptspritzrichtungen zusätzlich eine jeweilige Horizontalkomponente auf. Die Horizontalkomponenten der Hauptspritzrichtungen der äußeren Reihen von Spritzdüsen sind in diesem Fall voneinander weg gerichtet.

Es ist möglich, dass die an den oberen Abschlusselementen angeordneten Spritzdüsen (zusätzlich) mindestens eine mittlere Reihe von Spritzdüsen umfassen, die in Transportrichtung des flachen Walzguts gesehen zwischen den äußeren Reihen von Spritzdüsen angeordnet ist. Die Spritzdüsen der mittleren Reihe weisen in diesem Fall vorzugsweise eine Hauptspritzrichtung auf, die rein vertikal von unten nach oben gerichtet ist.

Es ist möglich, dass die Längen sich in Richtung auf das jeweilige obere Abschlusselement zu in Stufen verringern. Vorzugsweise verringern die Längen sich jedoch stufenlos.

Vorzugsweise sind zumindest im Basisblock Verstrebungen angeordnet. Dadurch kann der Basisblock Druckbelastungen - auch wechselnde Druckbelastungen durch das Zu- und Abschalten des unteren Spritzbalkens - besser verkraften. Gegebenenfalls können auch in oder an den Führungsabschnitten Verstrebungen angeordnet sein.

Vorzugsweise ist vorgesehen, dass das flüssige Kühlmittel parallel zur Richtung der Rollenachsen in den Basisblock eingespeist wird. Dies vereinfacht die konstruktive Ausgestaltung des unteren Spritzbalkens.

In der Regel ist - zusätzlich zum unteren Spritzbalken - oberhalb der Passline mindestens ein oberer Spritzbalken angeordnet, in den ebenfalls ein flüssiges Kühlmittel eingespeist wird und an dessen Unterseite weitere Spritzdüsen angeordnet sind, mittels derer das in den oberen Spritzbalken eingespeiste Kühlmittel von oben auf das flache Walzgut aufgespritzt wird.

Die oben beschriebenen Eigenschaften, Merkmale und Vorteile dieser Erfindung sowie die Art und Weise, wie diese erreicht werden, werden klarer und deutlicher verständlich im Zusammenhang mit der folgenden Beschreibung der Ausführungsbeispiele, die in Verbindung mit den Zeichnungen näher erläutert werden. Hierbei zeigen in schematischer Darstellung:
- FIG 1: eine Kühlstrecke von der Seite,
- FIG 2: die Kühlstrecke von FIG 1 von oben,
- FIG 3: eine Teilansicht der Kühlstrecke von FIG 1 von der Seite,
- FIG 4: einen Führungsabschnitt aus einer Transportrichtung eines Walzguts gesehen und
- FIG 5: vergrößert den oberen Teil eines Führungsabschnitts von der Seite gesehen.

Gemäß den FIG 1 bis 3 weist eine Kühlstrecke für ein flaches Walzgut 1 eine Rahmenkonstruktion 2 auf. In der Rahmenkonstruktion 2 ist eine Mehrzahl von Transportrollen 3 angeordnet. Die Transportrollen 3 sind in einer Transportrichtung x für das flache Walzgut 1 gesehen hintereinander angeordnet. In Transportrichtung x gesehen unmittelbar benachbarte Transportrollen 3 weisen einen jeweiligen Abstand a voneinander auf. Die Transportrollen 3 sind in der Rahmenkonstruktion 2 um eine jeweilige Rollenachse 4 drehbar gelagert. Die Rollenachsen 4 verlaufen orthogonal zur Transportrichtung x. Sie verlaufen weiterhin horizontal. Die Transportrollen 3 bilden dadurch eine (horizontale) Passline 5 für das flache Walzgut 1.

Unterhalb der Passline 5 ist ein unterer Spritzbalken 6 angeordnet. Meist sind mehrere untere Spritzbalken 6 vorhanden. Die nachstehenden Erläuterungen, bei denen auf den unteren Spritzbalken 6 und dessen Komponenten Bezug genommen wird sind daher rein exemplarisch zu verstehen.

Der untere Spritzbalken 6 weist einen Basisblock 7 auf. Der Basisblock 7 ist unterhalb der Transportrollen 3 angeordnet. In den Basisblock 7 wird ein flüssiges Kühlmittel 8 eingespeist. Prinzipiell ist die Einspeisung des flüssigen Kühlmittels 8 in den Basisblock 7 aus einer beliebigen Richtung möglich. Vorzugsweise wird das flüssige Kühlmittel 8, wie in FIG 2 durch einen entsprechend bezeichneten Pfeil angedeutet ist, parallel zur Richtung der Rollenachsen 4 in den Basisblock 7 eingespeist. Zumindest im Basisblock 7 sind vorzugsweise Verstrebungen (in den FIG nicht dargestellt) angeordnet. Soweit erforderlich, können auch in oder an den Führungsabschnitten 9 Verstrebungen angeordnet sein. Auch diese Verstrebungen sind in den FIG nicht dargestellt.

Von dem Basisblock 7 ragt eine Anzahl von Führungsabschnitten 9 nach oben in Zwischenräume zwischen den Transportrollen 3 hinein. Meist sind mehrere Führungsabschnitte 9 vorhanden. Nachstehend wird - stellvertretend für alle Führungsabschnitte 9 - nur auf einen der Führungsabschnitte 9 und dessen Komponenten Bezug genommen. Die entsprechenden Ausführungen sind jedoch für alle Führungsabschnitte 9 gültig.

Der Führungsabschnitt 9 weist gemäß FIG 3 ein oberes Abschlusselement 10 auf. An dem Abschlusselement 10 sind Spritzdüsen 11 angeordnet. Mittels der Spritzdüsen 11 wird das flüssige Kühlmittel 8, das zuvor in den Basisblock 7 eingespeist wurde, von unten auf das flache Walzgut 1 aufgespritzt. Die Spritzdüsen 11 können insbesondere in das obere Abschlusselement 10 eingeschraubt sein.

In Transportrichtung x des flachen Walzguts 1 gesehen weist der Führungsabschnitt 9 eine Länge l auf. Die Länge l variiert in Vertikalrichtung gesehen. Insbesondere verringert sich die Länge l zumindest in der Nähe des oberen Abschlusselements 10 in Richtung auf das obere Abschlusselement 10 zu. Vorzugsweise erfolgt eine stufenlose Verringerung der Länge l. Ein erster Neigungswinkel α, den der Verlauf der Länge l mit der Vertikalrichtung bildet, liegt in der Regel zwischen 3° und 10°, beispielsweise bei 4° bis 7°. Aufgrund der Verringerung der Länge l kann insbesondere erreicht werden, dass die Länge l des Führungsabschnitts 9 im Bereich der Transportrollen 3 deutlich kleiner als der Abstand a der beiden unmittelbar benachbarten Transportrollen 3 voneinander ist. Insbesondere beträgt die Länge l in diesem Bereich vorzugsweise maximal 80 % des Abstands a. Sie kann auch noch kleiner sein, beispielsweise nur bis zu 50 % des Abstands a.

Es ist möglich, dass die Länge l sich über die gesamte Höhe der Führungsabschnitte 9 verringert. Vorzugsweise jedoch ist die Länge l in der Nähe des Basisblocks 7 konstant. Sie kann bereits dort, wie in FIG 3 dargestellt, kleiner als der Abstand a der beiden unmittelbar benachbarten Transportrollen 3 voneinander sein. Dies ist jedoch nicht zwingend erforderlich.

Gemäß FIG 3 weist der Führungsabschnitt 9 ein an den Basisblock 7 angrenzendes Unterteil 12 auf. Der Führungsabschnitt 9 weist weiterhin ein Oberteil 13 auf. Das Oberteil 13 enthält das obere Abschlusselement 10. Das Unterteil 12 und das Oberteil 13 sind über Schraubverbindungen 14 miteinander verschraubt. Im Bereich des Unterteils 12 ist die Länge l vorzugsweise konstant. Im Bereich des Oberteils 13 hingegen verringert sich die Länge l auf das obere Abschlusselement 10 zu.

Der Führungsabschnitt 9 weist gemäß FIG 4 in Richtung der Rollenachsen 4 gesehen eine Breite b auf. Die Breite b verringert sich vorzugsweise analog zur Länge l ebenfalls in der Nähe des oberen Abschlusselements 10 in Richtung auf das obere Abschlusselement 10 zu. Im Falle der Aufteilung des Führungsabschnittes 9 in das Unterteil 12 und das Oberteil 13 ist die Länge l vorzugsweise im Bereich des Unterteils 12 konstant. Im Bereich des Oberteils 13 hingegen verringert sich die Breite b in Richtung auf das obere Abschlusselement 10 zu.

Analog zur Länge l erfolgt vorzugsweise eine stufenlose Verringerung der Breite b. Ein zweiter Neigungswinkel β, den der Verlauf der Breite b mit der Vertikalrichtung bildet, liegt in der Regel zwischen 5° und 15°, beispielsweise bei 7° bis 12°.

Gemäß FIG 5 umfassen die am oberen Abschlusselement 10 angeordneten Spritzdüsen 11 jeweils mindestens zwei äußere Reihen 11a von Spritzdüsen 11. Die äußeren Reihen 11a sind in Transportrichtung x gesehen hintereinander angeordnet. Zusätzlich kann mindestens eine mittlere Reihe 11b von Spritzdüsen 11 vorhanden sein. Falls die mittlere Reihe 11b von Spritzdüsen 11 vorhanden ist, ist sie in Transportrichtung x gesehen zwischen den äußeren Spritzdüsen 11a angeordnet.

Die Spritzdüsen 11 der äußeren Reihen 11a weisen gemäß FIG 5 eine jeweilige Hauptspritzrichtung 15 auf. Die Hauptspritzrichtungen 15 weisen eine (gemeinsame) Vertikalkomponente auf, die - selbstverständlich - von unten nach oben gerichtet ist. Die Hauptspritzrichtungen 15 der äußeren Reihen 11a von Spritzdüsen 11 weisen gemäß FIG 5 ferner eine jeweilige Horizontalkomponente auf. Die Horizontalkomponenten der Hauptspritzrichtungen 15 der äußeren Reihen 11a von Spritzdüsen 11 sind ersichtlich voneinander weg gerichtet.

Die Spritzdüsen 11 der mittleren Reihe 11b weisen ebenfalls eine jeweilige Hauptspritzrichtung auf. Die Hauptspritzrichtung der Spritzdüsen 11 der mittleren Reihe 11b ist in FIG 5 nicht mit einem Bezugszeichen versehen. Die Hauptspritzrichtung der mittleren Reihe 11b von Spritzdüsen 11 ist in der Regel rein vertikal von unten nach oben.

Vorstehend wurde ausschließlich der untere Spritzbalken 6 und dessen Aufbau näher erläutert. In der Regel ist entsprechend der Darstellung in FIG 1 zusätzlich zum unteren Spritzbalken 6 oberhalb der Passline 5 (mindestens) ein oberer Spritzbalken 16 angeordnet. In den oberen Spritzbalken 16 wird ebenfalls ein flüssiges Kühlmittel 8 eingespeist. Der obere Spritzbalken 16 weist an seiner Unterseite weitere Spritzdüsen auf - zur Unterscheidung von den Spritzdüsen 11 des unteren Spritzbalken 6 mit dem Bezugszeichen 17 versehen. Mittels der Spritzdüsen 17 des oberen Spritzbalkens 16 wird das in den oberen Spritzbalken 16 eingespeiste Kühlmittel 8 von oben auf das flache Walzgut 1 aufgespritzt.

Die vorliegende Erfindung weist viele Vorteile auf. Insbesondere kann der Kühlmittelverbrauch des unteren Spritzbalkens 6 deutlich reduziert werden. Es sind Einsparungen an Kühlmittel 8 von ca. 40 % bis ca. 50 % möglich.

Obwohl die Erfindung im Detail durch das bevorzugte Ausführungsbeispiel näher illustriert und beschrieben wurde, so ist die Erfindung nicht durch die offenbarten Beispiele eingeschränkt und andere Variationen können vom Fachmann hieraus abgeleitet werden, ohne den Schutzumfang der Erfindung zu verlassen.

### Bezugszeichenliste

- 1: flaches Walzgut
- 2: Rahmenkonstruktion
- 3: Transportrollen
- 4: Rollenachsen
- 5: Passline
- 6: unterer Spritzbalken
- 7: Basisblock
- 8: flüssiges Kühlmittel
- 9: Führungsabschnitte
- 10: oberes Abschlusselement
- 11, 17: Spritzdüsen
- 11a, 11b: Reihen von Spritzdüsen
- 12: Unterteil
- 13: Oberteil
- 14: Schraubverbindungen
- 15: Hauptspritzrichtungen
- 16: oberer Spritzbalken

- a: Abstände
- b: Breite
- l: Länge
- x: Transportrichtung

- α: erster Neigungswinkel
- β: zweiter Neigungswinkel

## Patentansprüche

1. Kühlstrecke für ein flaches Walzgut (1),
- wobei die Kühlstrecke eine Rahmenkonstruktion (2) aufweist, in der in einer Transportrichtung (x) für das flache Walzgut (1) gesehen hintereinander eine Mehrzahl von Transportrollen (3) angeordnet ist,
- wobei in Transportrichtung (x) gesehen unmittelbar benachbarte Transportrollen (3) einen jeweiligen Abstand (a) voneinander aufweisen,
- wobei die Transportrollen (3) in der Rahmenkonstruktion (2) um eine jeweilige Rollenachse (4) drehbar gelagert sind,
- wobei die Rollenachsen (4) orthogonal zur Transportrichtung (x) und horizontal verlaufen, so dass die Transportrollen (4) eine Passline (5) für das flache Walzgut (1) bilden,
- wobei unterhalb der Passline (5) mindestens ein unterer Spritzbalken (6) angeordnet ist,
- wobei der mindestens eine untere Spritzbalken (6) einen unterhalb der Transportrollen (3) angeordneten Basisblock (7) aufweist, in den ein flüssiges Kühlmittel (8) eingespeist wird,
- wobei von dem Basisblock (7) eine Anzahl von Führungsabschnitten (9) nach oben in Zwischenräume zwischen den Transportrollen (3) hineinragt,
- wobei die Führungsabschnitte (9) ein oberes Abschlusselement (10) aufweisen, an dem Spritzdüsen (11) angeordnet sind, mittels derer das in den Basisblock (7) eingespeiste Kühlmittel (8) von unten auf das flache Walzgut (1) aufgespritzt wird,
- wobei die Führungsabschnitte (9) in Transportrichtung (x) des flachen Walzguts (1) gesehen eine jeweilige Länge (1) aufweisen,
- wobei die Längen (1) sich zumindest in der Nähe der jeweiligen oberen Abschlusselemente (10) in Richtung auf das jeweilige obere Abschlusselement (10) zu verringern.

2. Kühlstrecke nach Anspruch 1,
**dadurch gekennzeichnet,**
**dass** die Längen (1) der Führungsabschnitte (9) im Bereich der Transportrollen (3) maximal 80 % des Abstands (a) der unmittelbar benachbarten Transportrollen (3) voneinander betragen.

3. Kühlstrecke nach Anspruch 1 oder 2,
**dadurch gekennzeichnet,**
**dass** die Führungsabschnitte (9) jeweils ein an den Basisblock (7) angrenzendes Unterteil (12) und ein das jeweilige obere Abschlusselement (10) enthaltendes Oberteil (13) aufweisen, dass die Längen (1) der Führungsabschnitte (9) im Bereich des jeweiligen Unterteils (12) konstant sind, dass die Längen (1) der Führungsabschnitte (9) sich im Bereich des jeweiligen Oberteils (13) auf das jeweilige obere Abschlusselement (10) zu verringern und dass das jeweilige Unterteil (12) und das jeweilige Oberteil (13) miteinander verschraubt sind.

4. Kühlstrecke nach Anspruch 3,
**dadurch gekennzeichnet,**
**dass** die Führungsabschnitte (9) in Richtung der Rollenachsen (4) gesehen eine jeweilige Breite (b) aufweisen, dass die Breiten (b) im Bereich des jeweiligen Unterteils (12) konstant sind und dass die Breiten (b) sich im Bereich des jeweiligen Oberteils (13) in Richtung auf das jeweilige obere Abschlusselement (10) zu verringern.

5. Kühlstrecke nach Anspruch 1 oder 2,
**dadurch gekennzeichnet,**
**dass** die Führungsabschnitte (9) in Richtung der Rollenachsen (4) gesehen eine jeweilige Breite (b) aufweisen und dass die Breiten (b) sich zumindest in der Nähe des jeweiligen oberen Abschlusselements (10) in Richtung auf das jeweilige obere Abschlusselement (10) zu verringern.

6. Kühlstrecke nach einem der obigen Ansprüche,
**dadurch gekennzeichnet,**
**dass** die Spritzdüsen (11) in das jeweilige obere Abschlusselement (10) eingeschraubt sind.

7. Kühlstrecke nach einem der obigen Ansprüche,
**dadurch gekennzeichnet,**
- **dass** die an den oberen Abschlusselementen (10) angeordneten Spritzdüsen (11) jeweils mindestens zwei äußere Reihen (11a) von Spritzdüsen umfassen, die in Transportrichtung (x) des flachen Walzguts (1) gesehen hintereinander angeordnet sind,
- **dass** die Spritzdüsen (11) der äußeren Reihen (11a) eine jeweilige Hauptspritzrichtung (15) aufweisen,
- **dass** die Hauptspritzrichtungen (15) eine von unten nach oben gerichtete Vertikalkomponente und eine jeweilige Horizontalkomponente aufweisen und dass die Horizontalkomponenten der Hauptspritzrichtungen (15) der äußeren Reihen (11a) von Spritzdüsen (11) voneinander weg gerichtet sind.

8. Kühlstrecke nach Anspruch 7,
**dadurch gekennzeichnet,**
- **dass** die an den oberen Abschlusselementen (10) angeordneten Spritzdüsen mindestens eine mittlere Reihe (11b) von Spritzdüsen (11) umfassen, die in Transportrichtung (x) des flachen Walzguts (1) gesehen zwischen den äußeren Reihen (11a) von Spritzdüsen (11) angeordnet ist, und
- **dass** die Spritzdüsen (11) der mittleren Reihe (11b) eine Hauptspritzrichtung aufweisen, die rein vertikal von unten nach oben gerichtet ist.

9. Kühlstrecke nach einem der obigen Ansprüche,
**dadurch gekennzeichnet,**
**dass** die Längen (1) sich in Richtung auf das jeweilige obere Abschlusselement (10) zu stufenlos verringern.

10. Kühlstrecke nach einem der obigen Ansprüche,
**dadurch gekennzeichnet,**
**dass** zumindest im Basisblock (7) Verstrebungen angeordnet sind.

11. Kühlstrecke nach Anspruch 10,
**dadurch gekennzeichnet,**
**dass** auch in oder an den Führungsabschnitten (9) Verstrebungen angeordnet sind.

12. Kühlstrecke nach einem der obigen Ansprüche,
**dadurch gekennzeichnet,**
**dass** das flüssige Kühlmittel (8) parallel zur Richtung der Rollenachsen (4) in den Basisblock (7) eingespeist wird.

13. Kühlstrecke nach einem der obigen Ansprüche,
**dadurch gekennzeichnet,**
**dass** oberhalb der Passline (5) mindestens ein oberer Spritzbalken (16) angeordnet ist, in den ebenfalls ein flüssiges Kühlmittel (8) eingespeist wird und an dessen Unterseite weitere Spritzdüsen (17) angeordnet sind, mittels derer das in den oberen Spritzbalken (16) eingespeiste Kühlmittel (8) von oben auf das flache Walzgut (1) aufgespritzt wird.

## Claims

1. Cooling section for a flat rolled material (1),
- wherein the cooling section has a structural frame (2) in which is arranged a plurality of transport rollers (3) which are one behind another looking in the direction of transport (x) of the flat rolled material (1),
- wherein, looking in the direction of transport (x), immediately neighbouring transport rollers (3) are in each case separated by a gap (a),
- wherein each of the transport rollers (3) is mounted in the structural frame (2) so that it can rotate about a roller axis (4),
- wherein the roller axes (4) are aligned orthogonally to the direction of transport (x) and horizontally, so that the transport rollers (4) form a pass-line (5) for the flat rolled material (1),
- wherein at least one lower spray bar (6) is arranged underneath the pass-line (5),
- wherein the at least one spray bar (6) has a base block (7) arranged underneath the transport rollers (3), into which is fed a liquid coolant (8),
- wherein a number of feeder sections (9) project upwards from the base block (7) into spaces between the transport rollers (3),
- wherein the feeder sections (9) have an upper closing element (10), on which are arranged spray nozzles (11), by means of which the coolant (8) fed into the base block (7) is sprayed from below onto the flat rolled material (1),
- wherein each of the feeder sections (9) has a width (1) looking in the direction of transport (x) of the flat rolled material (1),
- wherein, at least in the neighbourhood of the relevant upper closing elements (10), the widths (1) reduce in the direction towards the upper closing element (10) concerned.

2. Cooling section according to claim 1,
**characterised in that**,
in the region of the transport rollers (3) the widths (1) of the feeder sections (9) are preferably at most 80% of the size of the gap (a) between the immediately neighbouring transport rollers (3).

3. Cooling section according to claim 1 or 2,
**characterised in that**,
each of the feeder sections (9) has an lower part (12) abutting onto the base block (7) and an upper part (13) which contains the relevant closing element (10), in the region of the relevant lower part (12) the widths (1) of the feeder sections (9) are constant, in the region of the applicable upper part (13) the widths (1) of the feeder sections (9) reduce towards the relevant upper closing element (10), and the relevant lower part (12) and the relevant upper part (13) are bolted together.

4. Cooling section according to claim 3,
**characterised in that**,
looking in the direction of the roller axes (4), each of the feeder sections (9) has a breadth (b), in the region of the lower part (12) concerned the breadths (b) are constant, and in the region of the upper part (13) concerned the breadths (b) reduce in the direction towards the relevant upper closing element (10).

5. Cooling section according to claim 1 or 2,
**characterised in that**,
looking in the direction of the roller axes (4), each of the feeder sections (9) has a breadth (b) and, at least in the neighbourhood of the upper closing element (10) concerned, the breadths (b) reduce in the direction towards the relevant upper closing element (10).

6. Cooling section according to one of the above claims,
**characterised in that**,
the spray nozzles (11) are screwed into the relevant upper closing element (10).

7. Cooling section according to one of the above claims,
**characterised in that**,
- the spray nozzles (11) which are arranged on the upper closing element (10) include in each case at least two outer rows (11a) of spray nozzles, which are arranged one behind another when looking in the direction of transport (x) of the flat rolled material (1),
- each of the spray nozzles (11) in the outer rows (11a) has a principal spray direction (15),
- the principal spray directions (15) have a vertical component oriented upwards from below and in each case a horizontal component, and the horizontal components of the principal spray directions (15) of the outer rows (11a) of spray nozzles (11) are oriented away from each other.

8. Cooling section according to claim 7,
**characterised in that**,
- the spray nozzles arranged on the upper closing elements (10) include at least one central row (11b) of spray nozzles (11) which, looking in the direction of transport (x) of the flat rolled material (1), is arranged between the outer rows (11a) of spray nozzles (11), and
- the spray nozzles (11) of the central row (11b) have a principal spray direction which is oriented purely vertically upwards from below.

9. Cooling section according to one of the above claims
**characterised in that**,
the widths (1) reduce steplessly in the direction towards the relevant upper closing element (10).

10. Cooling section according to one of the above claims
**characterised in that**,
at least in the base block (7), strengthening ribs are arranged.

11. Cooling section according to claim 10,
**characterised in that**,
strengthening ribs are also arranged in or on the feeder sections (9).

12. Cooling section according to one of the above claims
**characterised in that**,
the liquid coolant (8) is fed into the base block (7) parallel to the direction of the roller axes (4).

13. Cooling section according to one of the above claims
**characterised in that**,
above the pass-line (5) is arranged at least one upper spray bar (16), into which is also fed a liquid coolant (8) and on the underside of which are arranged further spray nozzles (17), by means of which the coolant (8) fed into the upper spray bars (16) is sprayed from above onto the flat rolled material (1).

## Revendications

1. Ligne de refroidissement pour un produit de laminage plat (1),
- dans laquelle la ligne de refroidissement présente une structure formant châssis (2), au sein de laquelle une pluralité de rouleaux de transport (3) sont agencés les uns derrière les autres lorsqu'on regarde dans une direction de transport (x) pour le produit de laminage plat (1),
- dans laquelle des rouleaux de transport (3) immédiatement voisins lorsqu'on regarde dans la direction de transport (x) présentent un écart (a) respectif les uns par rapport aux autres,
- dans laquelle les rouleaux de transport (3) sont montés rotatifs autour d'un axe de rouleau (4) respectif dans la structure formant châssis (2),
- dans laquelle les axes de rouleau (4) sont orthogonaux par rapport à la direction de transport (x) et horizontaux, de sorte que les rouleaux de transport (4) forment une voie de passage (5) pour le produit de laminage plat (1),
- dans laquelle au moins une rampe de pulvérisation inférieure (6) est agencée en dessous de la voie de passage (5),
- dans laquelle la au moins une rampe de pulvérisation inférieure (6) présente un bloc de base (7), agencé en dessous des rouleaux de transport (3), au sein duquel est introduit un réfrigérant liquide (8),
- dans laquelle, à partir du bloc de base (7), un certain nombre de sections de guidage (9) font saillie vers le haut au sein d'interstices situés entre les rouleaux de transport (3),
- dans laquelle les sections de guidage (9) présentent un élément terminal supérieur (10) au niveau duquel sont agencés des buses de pulvérisation (11) au moyen desquelles le réfrigérant (8) introduit dans le bloc de base (7) est pulvérisé par en bas sur le produit de laminage plat (1),
- dans laquelle les sections de guidage (9) présentent une longueur (1) respective lorsqu'on regarde dans la direction de transport (x) du produit de laminage plat (1),
- dans laquelle les longueurs (1) se réduisent au moins à proximité des éléments terminaux supérieurs (10) respectifs dans la direction allant vers l'élément terminal supérieur (10) respectif.

2. Ligne de refroidissement selon la revendication 1,
**caractérisée en ce que**,
les longueurs (1) des sections de guidage (9) dans le secteur des rouleaux de transport (3) représentent au plus 80% de l'écart (a) entre des rouleaux de transport (3) immédiatement voisins.

3. Ligne de refroidissement selon la revendication 1 ou 2,
**caractérisée en ce que**,
les sections de guidage (9) présentent respectivement une partie inférieure (12) jouxtant le bloc de base (7) et une partie supérieure (13) contenant l'élément terminal supérieur (10) respectif, les longueurs (1) des sections de guidage (9) dans le secteur de la partie inférieure (12) respective sont constantes, les longueurs (1) des sections de guidage (9) se réduisent dans le secteur de la partie supérieure (13) respective en direction de l'élément terminal supérieur (10) respectif, et la partie inférieure (12) respective et la partie supérieure (13) respective sont vissées l'une dans l'autre.

4. Ligne de refroidissement selon la revendication 3,
**caractérisée en ce que**,
les sections de guidage (9) présentent une largeur (b) respective lorsqu'on regarde dans la direction des axes de rouleau (4), les largeurs (b) sont constantes dans le secteur de la partie inférieure (12) respective, et les largeurs (b) se réduisent dans le secteur de la partie supérieure (13) respective dans la direction allant vers l'élément terminal supérieur (10) respectif.

5. Ligne de refroidissement selon la revendication 1 ou 2,
**caractérisée en ce que**,
les sections de guidage (9) présentent une largeur (b) respective lorsqu'on regarde dans la direction des axes de rouleau (4) et les largeurs (b) se réduisent au moins à proximité de l'élément terminal supérieur (10) respectif dans la direction allant vers l'élément terminal supérieur (10) respectif.

6. Ligne de refroidissement selon l'une quelconque des revendications précédentes,
**caractérisée en ce que**,
les buses de pulvérisation (11) sont vissées dans l'élément terminal supérieur (10) respectif.

7. Ligne de refroidissement selon l'une quelconque des revendications précédentes,
**caractérisée en ce que**,
- les buses de pulvérisation (11) agencées au niveau des éléments terminaux supérieurs (10) comprennent respectivement au moins deux rangées extérieures (11a) de buses de pulvérisation, qui sont agencées les unes derrière les autres lorsqu'on regarde dans la direction de transport (x) du produit de laminage plat (1),
- les buses de pulvérisation (11) des rangées extérieures (11a) présentent une direction de pulvérisation principale (15) respective,
- les directions de pulvérisation principales (15) présentent une composante verticale orientée du bas vers le haut et une composante horizontale respective et les composantes horizontales des directions de pulvérisation principales (15) des rangées extérieures (11a) de buses de pulvérisation (11) sont orientées de manière à s'éloigner les unes des autres.

8. Ligne de refroidissement selon la revendication 7,
**caractérisée en ce que**,
- les buses de pulvérisation agencées au niveau des éléments terminaux supérieurs (10) comprennent au moins une rangée médiane (11b) de buses de pulvérisation (11), qui est agencée entre les rangées extérieures (11a) de buses de pulvérisation (11) lorsqu'on regarde dans la direction de transport (x) du produit de laminage plat (1), et
- les buses de pulvérisation (11) de la rangée médiane (11b) présentent une direction de pulvérisation principale qui est orientée de bas en haut de manière parfaitement verticale.

9. Ligne de refroidissement selon l'une quelconque des revendications précédentes,
**caractérisée en ce que**,
les longueurs (1) se réduisent progressivement dans la direction allant vers l'élément terminal supérieur (10) respectif.

10. Ligne de refroidissement selon l'une quelconque des revendications précédentes,
**caractérisée en ce que**,
des entretoisements sont agencés au moins dans le bloc de base (7).

11. Ligne de refroidissement selon la revendication 10,
**caractérisée en ce que**,
des entretoisements sont agencés dans les ou au niveau des sections de guidage (9).

12. Ligne de refroidissement selon l'une quelconque des revendications précédentes,
**caractérisée en ce que**,
le réfrigérant liquide (8) est introduit dans le bloc de base (7) parallèlement à la direction des axes de rouleau (4).

13. Ligne de refroidissement selon l'une quelconque des revendications précédentes,
**caractérisée en ce que**,
au-dessus de la voie de passage (5) est agencée au moins une rampe de pulvérisation supérieure (16), au sein de laquelle est introduit également un réfrigérant liquide (8) et au niveau du côté inférieur de laquelle sont agencées d'autres buses de pulvérisation (17) au moyen desquelles le réfrigérant (8) introduit dans la rampe de pulvérisation supérieure (16) est pulvérisé par en haut sur le produit de laminage plat (1).
